# FASCICULE DE BREVET EUROPEEN

(11) **EP 2 697 125 B1**
(45) Date de publication et mention de la délivrance du brevet: **04.07.2018**
(21) Numéro de dépôt: 12722768.4
(22) Date de dépôt: 10.04.2012
(51) Int. Cl.: B65D 1/02

(54) **FOND DE RÉCIPIENT PÉTALOÏDE À DOUBLE VALLÉE**
BLÜTENFÖRMIGER BEHÄLTERBODEN MIT DOPPELMULDE
DOUBLE-VALLEY PETALOID CONTAINER BOTTOM

(30) Priorité: 12.04.2011 FR 1153190
(43) Date de publication de la demande: 19.02.2014
(73) Titulaire: Sidel Participations, 76930 Octeville-sur-Mer (FR)
(72) Inventeur: BOUKOBZA, Michel, F-76930 Octeville sur Mer (FR); MEILLERAIS, Sylvain, F-76930 Octeville Sur Mer (FR); PENET, Laurent, F-76930 Octeville sur Mer (FR)
(74) Mandataire: Siloret, Patrick
(86) Numéro de dépôt international: PCT/FR2012/050779
(87) Numéro de publication internationale: WO 2012/140358

(56) Documents cités:
- EP-A1- 0 703 152
- EP-A1- 0 739 823
- FR-A1- 2 772 720
- FR-A1- 2 932 458
- GB-A- 2 098 167
- US-A- 4 249 667
- US-A- 5 454 481
- US-A- 5 529 196
- US-A- 5 988 416
- US-A1- 2010 072 165

## Description

L'invention se rapporte à la fabrication des récipients, notamment des bouteilles, obtenus par soufflage ou étirage soufflage à partir d'ébauches (préformes ou récipients intermédiaires) en matière thermoplastique.

Un récipient comprend généralement un col ouvert, par lequel on introduit ou on extrait le contenu (par exemple un liquide), un corps, qui confère au récipient son volume, et un fond, qui ferme le corps à l'opposé du col et forme un socle destiné à assurer la tenue et le maintien du récipient, lorsqu'il repose sur une surface.

Les récipients destinés aux boissons carbonatées, dans lesquelles la pression du gaz dissous dans le liquide induit des contraintes mécaniques importantes, sont majoritairement pourvus de fonds de forme pétaloïde : le fond comprend des pieds en saillie, en forme de pétales, séparés par des portions de paroi convexe, appelées creux ou vallées, qui s'étendent radialement depuis une zone centrale du fond. Les pieds sont destinés à assurer le maintien du récipient posé sur une surface ; les vallées sont destinées à absorber les efforts (thermiques, mécaniques) subis par le fond (poids du contenu et/ou des récipients superposés, le cas échéant).

Les documents US 5454481, FR2772720, US 5988416 et US 2010/072165 présentent des bouteilles à fond pétaloïdes pour boissons carbonatées. Le document US 4249667 décrit un récipient en matière plastique, pourvu d'un fond de forme pétaloïde selon le préambule de la revendication 1. Il est connu que la performance mécanique (c'est-à-dire, en pratique, sa rigidité) d'un fond pétaloïde croît avec la hauteur du fond, en raison de l'augmentation de la hauteur moyenne des pieds, c'est-à-dire la hauteur de la saillie que forment chaque pied par rapport aux vallées qui le bordent. Mais la soufflabilité du fond, c'est-à-dire la facilité avec laquelle la matière peut fluer des vallées vers les pieds, diminue concomitamment.

On recherche par conséquent un compromis entre la performance mécanique et la soufflabilité.

A ce jour, les solutions connues (cf. notamment la demande de brevet français FR 2 897 292 ou son équivalent américain US 2009/020682) ne permettent pas d'obtenir le meilleur compromis.

Il apparaît par conséquent souhaitable de perfectionner les fonds connus en ce sens.

A cet effet, il est proposé un récipient en matière plastique comprenant un corps et un fond pétaloïde tel que défini dans la revendication 1. Le décrochement crée une discontinuité dans la zone de jonction sur les vallées. Ainsi, il permet, d'une part, d'augmenter la rigidité du fond. La position du décrochement permet d'améliorer la soufflabilité à hauteur du fond constante. D'autre part, le décrochement permet de diminuer la hauteur des pieds, c'est-à-dire la dimension mesurée axialement depuis l'assise, définissant un plan de pose, jusqu'à la périphérie.

Ce récipient peut également comporter les caractéristiques suivantes, prises séparément ou en combinaison :
- le rapport entre le diamètre du cercle de pose et le diamètre de la périphérie est supérieur à ½ ;
- chaque décrochement définit deux points d'inflexion successifs, les décrochements définissant ensemble un premier cercle d'inflexion et un deuxième cercle d'inflexion, le diamètre du premier cercle d'inflexion étant inférieur au diamètre du deuxième cercle d'inflexion ;
- le rapport entre le diamètre du cercle de pose et le diamètre du deuxième cercle d'inflexion est compris entre 1,3 et 0,7 ;
- la tangente au premier point d'inflexion forme un angle avec une direction verticale inférieur à l'angle formé par la tangente au deuxième point d'inflexion avec la direction verticale ;
- le fond est muni de rainures radiales s'étendant le long des vallées ;
- la valeur du décalage E et la valeur du premier rayon C de courbure sont telles que leur rapport E/C est compris entre 1/100 et 1/25 ;
- le rapport E/C est de 1/50 environ ;
- la section centrale et la section périphérique présentent des centres de courbure non confondus ;
- la section centrale et la section périphérique présentent des rayons de courbure différents.

D'autres objets et avantages de l'invention apparaîtront à la lumière de la description faite ci-après en référence aux dessins annexés dans lesquels :
- la figure 1 est une vue en perspective de dessous d'un récipient à fond pétaloïde ;
- la figure 2 est vue à échelle agrandie du fond du récipient de la figure 1 ;
- la figure 3 est une vue en plan de dessous du fond de la figure 2 ;
- la figure 4 est une coupe partielle d'un détail du fond de la figure 3, selon le plan de coupe IV-IV ;
- la figure 5 est une coupe partielle d'un détail du fond de la figure 3, selon le plan de coupe V-V ;
- la figure 6 est une vue en coupe du fond de la figure 3, selon le plan de coupe VI-VI ;
- la figure 7 est une vue en coupe du fond de la figure 3 selon le plan de coupe VII-VII ;
- la figure 8 est une vue de détail de la figure 7 ;
- la figure 9 est une vue en perspective d'un fond selon un autre mode de réalisation ;
- la figure 10 est une vue en coupe radiale du fond de la figure 9.

Sur la figure 1 est représenté, en perspective de dessous, un récipient **1** - en l'occurrence une bouteille - obtenu par soufflage ou étirage soufflage à partir d'une préforme en matière thermoplastique, par exemple en polyéthylène téréphtalate (PET), préalablement chauffée.

Le récipient **1** s'étend selon un axe **X** principal définissant une direction verticale, et comprend un corps **2** formant la paroi latérale du récipient **1** et un fond **3,** qui prolonge le corps **2** et ferme ce dernier à une extrémité inférieure de celui-ci, formant la paroi inférieure du récipient **1.**

Le fond **3** est pétaloïde, et comprend une paroi **4** de fond de forme générale convexe vers l'extérieur du récipient **1** (c'est-à-dire vers le bas lorsque le récipient est posé à plat).

Le fond **3** comprend par ailleurs une série de pieds **5** formés par des excroissances, en saillie vers l'extérieur du récipient **1,** et qui s'étendent depuis une zone **6** centrale du fond **3** en forme de pastille, où la matière est restée sensiblement amorphe, vers une périphérie **7** du fond **3** où celui-ci se raccorde au corps **2.** On définit un diamètre de la périphérie, noté **A,** comme étant le diamètre minimal du cercle dans lequel est inscrite la périphérie **7.** Selon le mode de réalisation préféré illustré sur les figures, la périphérie **7** est circulaire, étant entendu que la périphérie **7** peut être de forme quelconque.

Comme cela est bien visible sur les figures 2 et 3, les pieds **5** vont s'amincissant de l'intérieur vers l'extérieur du récipient **1** (c'est-à-dire vers le bas), et en s'élargissant de la zone **6** centrale vers la périphérie **7.**

Les parties les plus saillantes ou sommets **8** des pieds **5** sont comprises dans un plan de pose et forment conjointement une assise, par laquelle le récipient **1** peut reposer sur une surface plane (par exemple une table).

On définit un cercle **10** de pose (matérialisé sur la figure 3 par un cercle en trait mixte) par le cercle circonscrit aux sommets **8.** En pratique, les sommets **8** peuvent présenter une certaine épaisseur dans le plan de pose, de sorte que le cercle **10** de pose peut avoir une certaine largeur radiale (bien que faible au regard du diamètre du cercle **10**) et se présenter ainsi sous forme d'un anneau. On note **B** le diamètre du cercle **10** de pose.

Chaque pied **5** présente une face **11** d'extrémité qui s'étend en pente douce depuis la zone **6** centrale du fond **3** vers le sommet **8,** de sorte que le pied **5** présente en section radiale un profil sensiblement triangulaire (figure 7). Plus précisément, comme illustré sur la figure 7, la face **11** d'extrémité est légèrement courbée, à concavité vers l'extérieur du récipient **1,** la concavité s'accentuant à proximité de la zone **6** centrale du fond **3.**

Comme cela est bien visible sur les figures 2 et 3, les pieds **5** sont séparés deux à deux par des portions de la paroi **4** de fond appelées vallées **12,** qui s'étendent radialement en étoile depuis la zone **6** centrale jusqu'à la périphérie **7.**

Les vallées **12** sont concaves vers l'extérieur en section transversale (c'est-à-dire selon un plan perpendiculaire à la direction radiale, cf. figures 4 à 6). Le rayon de courbure des vallées **12,** mesuré en section transversale, peut être variable. Plus précisément, il est de préférence faible à proximité de la zone **6** centrale, et relativement plus important à proximité de la périphérie **7.**

On voit sur les figures 3 à 6 que chaque vallée **12** va en s'élargissant, depuis la zone **6** centrale vers la périphérie **7** qu'elle rejoint. Cet élargissement est de préférence continu, c'est-à-dire que les bords des vallées **12** forment entre eux, en tout point, un angle non nul. Dans l'exemple représenté, les vallées **12** présentent en plan un contour en forme de tulipe (ou de cloche) mais cette forme n'est pas limitative, et les bords des vallées **12** pourraient être droits (les vallées **12** présentant alors un contour en V). Comme cela est visible notamment sur la figure 2, chaque vallée **12** est dépourvue de ramification (notamment du côté de la périphérie **7**)**,** et forme ainsi une réserve en creux unitaire.

On voit sur les figures 2 et 3 que les pieds **5** sont en nombre égal aux vallées **12.** Dans l'exemple illustré sur les dessins, le fond **3** comprend cinq pieds **5** et cinq vallées **12,** régulièrement alternés et répartis en étoile. Ce nombre constitue un bon compromis ; il pourrait toutefois être inférieur (mais supérieur ou égal à trois), ou supérieur (mais de préférence inférieur ou égal à sept).

Chaque pied **5** présente deux flancs **13** sensiblement plans qui bordent chacun latéralement une vallée **12.** Comme cela est visible sur la figure 4, les flancs **13** ne sont pas verticaux (car le fond **3** serait alors difficile, voire impossible à souffler), mais inclinés en se rapprochant depuis la vallée **12** vers la face **11** d'extrémité d'un pied **5.** Comme illustré sur la figure 3, les flancs **13** sont reliés à la face **11** d'extrémité par un congé **14.**

Chaque pied **5** est par ailleurs délimité radialement par une face **15** externe qui s'étend dans le prolongement du corps **2** jusqu'au voisinage du sommet **8,** auquel la face **15** externe se raccorde par un congé **16.** A la périphérie du fond **3,** la face **15** externe se raccorde au corps **2** par un congé.

La face **15** externe n'est pas cylindrique, mais sensiblement conique de révolution autour de l'axe **X** principal. Plus précisément, la face **15** externe est inclinée vers la zone **6** centrale du fond **3** du récipient **1** lorsqu'on se rapproche du plan de pose. De plus, en section radiale, la face **15** externe n'est pas droite mais convexe.

Les sommets **8** des pieds **5** sont ainsi décalés vers la zone **6** centrale du fond **3,** c'est à dire qu'ils ne sont pas au droit de la périphérie **7.** Plus précisément, les sommets **8** des pieds **5** sont positionnés de sorte que le cercle **10** de pose est situé radialement en retrait par rapport à la périphérie **7,** c'est-à-dire par rapport au cercle dans lequel est inscrite la périphérie **7.** En outre, le rapport entre le diamètre **B** du cercle **10** de pose et le diamètre **A** de la périphérie **7** est inférieur à 4/5.

De préférence, le rapport entre le diamètre **B** du cercle **10** de pose et le diamètre **A** de la périphérie **7** est compris entre 2/5 et 4/5, et de préférence encore, le rapport entre les diamètres **B** et **A** est supérieur à 1/2, par exemple (comme dans l'exemple illustré) égal à 7/10 environ.

Par ailleurs, comme illustré sur la figure 2, et à droite sur la figure 7, les vallées **12** présentent :
- une section **17** centrale qui s'étend depuis la zone **6** centrale du fond **3** jusqu'à une zone **18** de jonction située à l'aplomb du cercle **10** de pose, et qui présente, dans un plan radial, un premier rayon **C** de courbure,
- une section **19** périphérique, qui s'étend depuis la zone **18** de jonction jusqu'à la périphérie **7,** et présente, dans ledit plan radial, un deuxième rayon **D** de courbure, cette section **19** périphérique étant décalée vers l'extérieur du récipient **1** par rapport à la section **17** centrale, la zone **18** de jonction formant un décrochement **20.**

Les rayons **C** et **D** de courbure ne sont pas nécessairement constants mais peuvent varier avec la distance à l'axe **X** principal ; en outre, les centres de courbure des sections **17** et **19** ne sont pas nécessairement confondus, ni situés sur l'axe **X** principal du récipient.

On note **E** la valeur du décalage entre la section **17** centrale et la section **19** périphérique. On définit ce décalage **E** de la manière suivante.

On considère un pied **5** et une vallée **12** que l'on ramène en section dans un même plan radial (celui de la figure 7) par rotation autour de l'axe **X** principal du récipient **1.** On note alors **Oₚ** le centre de courbure du pied **5** au sommet **8** et **O_{c}** le centre de courbure de la section **17** centrale. On trace un axe **R** de référence, joignant les centres **Oₚ** et **O_{c}**. On note **P₁** le point d'intersection de l'axe **R** de référence et de la section **17** centrale, et **P₂** le point d'intersection de l'axe **R** de référence et de la section **19** périphérique. Si nécessaire, la section **17** centrale et la section **19** périphérique peuvent être prolongées par extrapolation, pour déterminer les points d'intersection **P₁** et **P₂**. Le décalage **E** est alors considéré comme égal à la distance entre les points d'intersection **P₁** et **P₂**.

La valeur du décalage **E** peut être comprise entre 0,5 mm et 6 mm, suivant les capacités du récipient **1.** A titre d'exemple, pour un récipient **1** d'une capacité de 1,5 L, le décalage **E** est compris entre 0,8 mm et 2 mm.

En outre, on définit un rapport entre le décalage **E** et le premier rayon **C** de courbure de la section **17** centrale, rapport noté E/C. Le rapport E/C est alors avantageusement compris entre 1/100 et 1/25 et est par exemple égal à 1/50, comme sur les figures 1 à 8.

Le décrochement **20** crée ainsi une discontinuité dans la zone **18** de jonction sur les vallées **12.** Plus exactement, le décrochement **20** définit deux points **21, 22** d'inflexion successifs : un premier point **21** d'inflexion au changement de concavité entre la section **17** centrale et la zone **18** de jonction et un deuxième point **22** d'inflexion entre la zone **18** de jonction et la section **19** périphérique. Ainsi, chaque vallée **12** présente successivement, dans un plan radial :
- une première section (la section **17** centrale), convexe vers l'extérieur du récipient **1,**
- une deuxième section (la zone **18** de jonction), concave vers l'extérieur du récipient **1,** et
- une troisième section (la section **19** périphérique), de nouveau convexe vers l'extérieur du récipient **1.**

Le premier point **21** d'inflexion est plus doux que le deuxième point **22** d'inflexion, l'angle **α** formé entre la tangente au premier point **21** d'inflexion et la direction verticale étant inférieur à l'angle **β** formé entre la tangente au deuxième point **22** d'inflexion et la direction verticale. A titre d'exemple, l'angle **α** entre la tangente au premier point **21** d'inflexion et la direction verticale est compris entre 40° et 65°, et est par exemple égal à 55° environ, tandis que l'angle **β** entre la tangente au deuxième point **22** d'inflexion et la direction verticale est compris entre 70° et 85°, et est par exemple égal à 80° environ.

La zone **18** de jonction est située à l'aplomb du cercle **10** de pose, c'est-à-dire que le cercle **10** de pose et la zone **18** de jonction, lorsque vus projetés par rotation autour de l'axe **X** principal dans un même plan radial (celui de figure 7), sont sensiblement alignés selon la direction verticale (parallèlement à l'axe **X** principal). On peut définir, de même que pour le cercle **10** de pose, un premier cercle **23** d'inflexion, passant par les premiers points **21** d'inflexion des vallées **12** du fond **3** et un deuxième cercle **24** d'inflexion passant par les deuxièmes points **22** d'inflexion des vallées du fond **3** (illustrés en traits mixtes sur la figure 3). Il va de soi que, compte tenu de la position des premiers points **21** d'inflexion et des deuxièmes points **22** d'inflexion, le diamètre **F** du premier cercle **23** d'inflexion est inférieur au diamètre **G** du deuxième cercle **24** d'inflexion.

Ainsi, de préférence, en projection sur le plan de pose, le deuxième cercle **24** d'inflexion se trouve entre la zone **6** centrale du fond **3** et le cercle **10** de pose. En variante, le cercle **10** de pose peut être par exemple compris entre les deux cercles **23, 24** d'inflexion. Le rapport entre le diamètre **B** du cercle **10** de pose et le diamètre **G** du deuxième cercle **24** d'inflexion est de préférence compris entre 1,3 et 0,7, et est par exemple égal à 1,1 environ.

Le décrochement **20** permet, d'une part, d'augmenter la rigidité du fond **3.** Sa position, d'autre part, permet d'améliorer la soufflabilité, à hauteur du fond **3** constante.

En effet, d'une part, les contraintes générées par exemple par une pression interne au récipient **1** tendent à accentuer la convexité des vallées **12.** Le décrochement **20,** offrant une brusque variation de courbure dans les vallées **12,** et plus exactement en introduisant un changement de concavité entre la section **19** périphérique et la section **17** centrale, réduit la déformabilité des vallées **12.**

D'autre part, le décrochement **20** permet de diminuer la hauteur des pieds **5,** c'est-à-dire la dimension mesurée axialement depuis le plan de pose jusqu'au plan de la périphérie **7.** Dit autrement, les pieds **5** se raccordent à la périphérie **7** du fond **3** à une hauteur inférieure aux fonds pétaloïdes de l'état de la technique, pour des performances équivalentes.

En effet, la position décalée vers l'extérieur du récipient **1** de la section **19** périphérique par rapport à la section **17** centrale (c'est-à-dire la présence du décrochement **20**), combinée à la position de la zone **18** de jonction à l'aplomb du cercle **10** de pose, la section **19** périphérique rejoint la périphérie **7** à une hauteur moindre que si l'on prolongeait la section 17 centrale jusqu'à la périphérie **7.**

Afin d'illustrer le phénomène, on a prolongé sur la figure 7 la section **17** centrale de manière continue (en trait mixte, à droite). Ainsi, on voit bien que si un tel prolongement était effectué en réalité il nécessiterait de décaler la périphérie **7** vers le haut du récipient **1.** Il en résulterait une augmentation de la hauteur des pieds **5.**

Or, il apparaît que la soufflabilité du fond **3,** et plus précisément des pieds **5,** diminue lorsque la hauteur de ceux-ci augmente. D'un point de vue expérimental, la matière du récipient en cours de formage atteint d'abord les empreintes du moule correspondant aux vallées **12.** Au contact de ces empreintes, la matière refroidit, ce qui diminue instantanément sa capacité de fluage, et augmente la pression requise pour forcer la matière à atteindre les empreintes du moule correspondant aux sommets **8.**

Le décalage, vers l'extérieur du récipient **1,** de la section **19** périphérique rapproche localement les vallées **12** des sommets **8,** ce qui diminue le temps nécessaire et/ ou la pression de soufflage nécessaire, pour atteindre le sommet **8** des pieds **5.** Il a été déterminé que, lorsque le décrochement **20** se trouve sensiblement à l'aplomb du cercle **10** de pose, dont le diamètre **B** présente un rapport avec le diamètre **A** de la périphérie **7** inférieur à 4/5, les performances mécaniques du fond **3** demeurent satisfaisantes malgré la diminution de la hauteur des pieds **5** (et donc de la hauteur du fond **3**)**.**

Afin d'améliorer davantage les performances mécaniques du fond **3,** la présence du décrochement **20** entre la section **17** centrale et la section **19** périphérique peut être combinée avec des caractéristiques supplémentaires pour rigidifier le fond **3.**

Ainsi, selon une première variante de réalisation, visible sur la figure 9, le fond **3** peut-il être muni de rainures **25** radiales qui s'étendent en creux vers l'intérieur du récipient **1,** au fond et le long des vallées **12,** le long d'une ligne médiane d'une vallée **12,** depuis un voisinage de la zone **6** centrale jusqu'au voisinage de la périphérie **7.** Les rainures **25** ont pour fonction d'accroître encore la rigidité du fond **3.** Sous l'effet des contraintes mécaniques exercées sur le récipient **1** (notamment sous l'effet de la pression régnant dans le récipient rempli d'un liquide carbonaté), les rainures **25** ont en effet tendance à fluer, en se dilatant et en s'aplatissant, ce qui provoque un élargissement des vallées **12** et, par voie de conséquence, une verticalisation des pieds **5** qui s'oppose à l'affaissement global du fond **3.**

Selon une deuxième variante de réalisation, la section **19** périphérique peut se raccorder à la périphérie **7** au moyen d'une section **26** externe (figures 9 et 10), concave en absence de contraintes, qui augmente les performances mécaniques du fond **3.** En effet, sous l'effet d'une pression interne au récipient **1,** par exemple lors du remplissage du récipient **1,** la section **17** centrale et la section **19** périphériques, toutes deux convexes, de chaque vallée **12,** tendent à se gonfler, tandis qu'on observe un retournement de la section **26** externe concave, qui adopte alors un profil convexe. La section **19** périphérique et la section **26** externe forment alors in fine un unique profil continu convexe. Il semble que cette déformation combinée exerce sur la zone **6** centrale un effort axial, dirigé vers l'intérieur du récipient **1,** qui s'oppose à l'effort résultant de la poussée hydrostatique à laquelle s'ajoute la pression supplémentaire due au gaz dissous, limitant ainsi l'affaissement de la zone **6** centrale.

Enfin, selon une troisième variante de réalisation, non représentée sur les figures, les pieds **5** du fond **3** peuvent être rigidifiés grâce à la formation d'une arrête saillante d'appui, comme décrit dans le document FR 2 897 292, au nom de la demanderesse.

La combinaison de la section **17** centrale, du décrochement **20,** de la section **19** périphérique avec des moyens supplémentaires pour rigidifier le fond **3,** comme les rainures **25,** la section **26** externe ou l'arrête saillante sur les pieds **5,** assure alors la bonne soufflabilité du fond **3,** tout en garantissant la bonne résistance du fond **3** aux contraintes mécaniques subies par le récipient **1.**

## Revendications

1. Récipient (**1**) en matière plastique comprenant un corps (**2**) et un fond (**3**) pétaloïde prolongeant le corps (**2**) à partir d'une périphérie (**7**), le fond (**3**) comprenant une paroi (**4**) de fond de forme générale convexe vers l'extérieur, dont saillent des pieds (**5**) définissant des sommets (**8**) formant conjointement une assise inscrite dans un cercle (**10**) de pose de diamètre (**B**) dont un rapport avec un diamètre (**A**) de la périphérie (**7**) est inférieur à 4/5, les pieds (**5**) étant séparés deux à deux par des portions de la paroi (**4**) de fond formant des vallées (**12**) en creux qui s'étendent radialement à partir d'une zone (6) centrale du fond jusqu'à la périphérie (**7**), chaque vallée (**12**) comprenant deux sections adjacentes, à savoir :
- une section (**17**) centrale qui s'étend depuis la zone (**6**) centrale du fond (**3**) jusqu'à une zone (**18**) de jonction située à l'aplomb du cercle (**10**) de pose, et présente, dans un plan radial, un premier rayon (**C**) de courbure,
- une section (**19**) périphérique, qui s'étend depuis la zone (**18**) de jonction jusqu'à la périphérie (**7**), et présente, dans ledit plan radial, un deuxième rayon (**D**) de courbure, **caractérisé en ce que** cette section (**19**) périphérique est décalée vers l'extérieur du récipient (**1**) d'une valeur de décalage (**E**) par rapport à la section (**17**) centrale, la zone (**18**) de jonction formant un décrochement (**20**) qui définit deux points **21, 22** d'inflexion successifs,
- la valeur du décalage (**E**) entre la section (**17**) centrale et la section (**19**) périphérique étant égale à la distance entre deux points d'intersection P₁ et P₂, P₁ étant le point d'intersection d'un axe (**R**) de référence et de la section (**17**) centrale, et P₂ le point d'intersection de l'axe (**R**) de référence et de la section (**19**) périphérique, l'axe (**R**) de référence joignant deux centres Oₚ et O_{c}, Oₚ étant le centre de courbure d'un pied (**5**) au sommet (**8**) et O_{c} le centre de courbure de la section (**17**) centrale, la section (**17**) centrale et la section (**19**) périphérique pouvant être prolongées par extrapolation afin de déterminer les points d'intersection **P₁** et **P₂**.

2. Récipient (**1**) selon la revendication 1, dans lequel le rapport entre le diamètre (**B**) du cercle (**10**) de pose et le diamètre (**A**) de la périphérie (**7**) est supérieur à 1/2.

3. Récipient (**1**) selon la revendication 1 ou la revendication 2, dans lequel les décrochements (**20**) définissent ensemble un premier cercle (**23**) d'inflexion passant par les premiers points (**21**) d'inflexion et un deuxième cercle (**24**) d'inflexion passant par les deuxièmes points (**22**) d'inflexion, le diamètre (**F**) du premier cercle (**23**) d'inflexion étant inférieur au diamètre (**G**) du deuxième cercle (**24**) d'inflexion.

4. Récipient (**1**) selon la revendication 3, dans lequel le rapport entre le diamètre (**B**) du cercle (**10**) de pose et le diamètre (**G**) du deuxième cercle (**24**) d'inflexion est compris entre 1,3 et 0,7.

5. Récipient (**1**) selon l'une des revendications 3 ou 4, dans lequel la tangente au premier point (**21**) d'inflexion forme un angle (**α**) avec une direction verticale inférieur à l'angle (**β**) formé par la tangente au deuxième point (**22**) d'inflexion avec la direction verticale.

6. Récipient (**1**) selon l'une des revendications précédentes, dans lequel le fond (**3**) est muni de rainures (**25**) radiales s'étendant le long des vallées (**12**).

7. Récipient (**1**) selon l'une des revendications précédentes, dans lequel la valeur du décalage (**E**) et la valeur du premier rayon (**C**) de courbure sont telles que leur rapport E/C est compris entre 1/100 et 1/25.

8. Récipient (**1**) selon la revendication 7, dans lequel le rapport E/C est de 1/50 environ.

9. Récipient (**1**) selon l'une des revendications précédentes, dans lequel la section (**17**) centrale et la section (**19**) périphérique présentent des centres de courbure non confondus.

10. Récipient (**1**) selon l'une des revendications précédentes, dans lequel la section (**17**) centrale et la section (**19**) périphérique présentent des rayons de courbure différents.

## Patentansprüche

1. Behälter (1) aus Kunststoff, umfassend einen Körper (2) und einen blütenförmigen Boden (3), der den Körper (2) von einer Peripherie (7) ausgehend verlängert, wobei der Boden (3) eine Bodenwand (4) von allgemeiner nach außen konvexer Form umfasst, aus der Füße (5) herausragen, die Spitzen (8) definieren, die gemeinsam einen Sitz bilden, der in einen Aufstellkreis (10) mit einem Durchmesser (B) eingeschrieben ist, dessen Verhältnis mit einem Durchmesser (A) der Peripherie (7) kleiner als 4/5 ist, wobei die Füße (5) zwei und zwei durch Abschnitte der Bodenwand (4) getrennt sind, die hohle Mulden (12) bilden, die sich radial von einer zentralen Zone (6) des Bodens bis zur Peripherie (7) erstrecken, wobei jede Mulde (12) zwei aneinandergrenzende Abschnitte umfasst, nämlich:
- einen zentralen Abschnitt (17), der sich von der zentralen Zone (6) des Bodens (3) bis zu einer Verbindungszone (18) erstreckt, die sich senkrecht zu dem Aufstellkreis (10) befindet und in einer Radialebene einen ersten Krümmungsradius (C) aufweist,
- einen Umfangsabschnitt (19), der sich von der Verbindungszone (18) bis zur Peripherie (7) erstreckt und in der Radialebene einen zweiten Krümmungsradius (D) aufweist, **dadurch gekennzeichnet, dass** der Umfangsabschnitt (19) nach außen zum Behälter (1) um einen Versatzwert (E) in Bezug zum zentralen Querschnitt (17) versetzt ist, wobei die Verbindungszone (18) eine Stufe (20) bildet, die zwei aufeinanderfolgende Wendepunkte (21, 22) definiert,
- wobei der Versatzwert (E) zwischen dem zentralen Abschnitt (17) und dem Umfangsabschnitt (19) gleich dem Abstand zwischen zwei Schnittpunkten P₁ und P₂ ist, wobei P₁ der Schnittpunkt einer Referenzachse (R) mit dem zentralen Abschnitt (17) ist, und P₂ der Schnittpunkt der Referenzachse (R) mit dem Umfangsabschnitt (19) ist, wobei die Referenzachse (R) an zwei Mittelpunkte Oₚ und O_{c} angrenzt, wobei Oₚ der Krümmungsmittelpunkt eines Fußes (5) an der Spitze (8) und O_{c} der Krümmungsmittelpunkt des zentralen Abschnitts (17) ist, wobei der zentrale Abschnitt (17) und der Umfangsabschnitt (19) durch Extrapolation verlängert werden können, um die Schnittpunkte P₁ und P₂ zu bestimmen.

2. Behälter (1) nach Anspruch 1, bei dem das Verhältnis zwischen dem Durchmesser (B) des Aufstellkreises (10) und dem Durchmesser (A) der Peripherie (7) größer als 1/2 ist.

3. Behälter (1) nach Anspruch 1 oder Anspruch 2, bei dem die Stufen (20) gemeinsam einen ersten Wendekreis (23), der durch die ersten Wendepunkte (21) verläuft, und einen zweiten Wendekreis (24), der durch die zweiten Wendepunkte (22) verläuft, definieren, wobei der Durchmesser (F) des ersten Wendekreises (23) kleiner als der Durchmesser (G) des zweiten Wendekreises (24) ist.

4. Behälter (1) nach Anspruch 3, bei dem das Verhältnis zwischen dem Durchmesser (B) des Aufstellkreises (10) und dem Durchmesser (G) des zweiten Wendekreises (24) zwischen 1,3 und 0,7 beträgt.

5. Behälter (1) nach einem der Ansprüche 3 oder 4, bei dem die Tangente an den ersten Wendepunkt (21) einen Winkel (α) mit einer Vertikalrichtung kleiner als der Winkel (β) bildet, der von der Tangente an den zweiten Wendepunkt (22) mit der Vertikalrichtung gebildet ist.

6. Behälter (1) nach einem der vorhergehenden Ansprüche, bei dem der Boden (3) mit radialen Nuten (25) versehen ist, die sich entlang der Mulden (12) erstrecken.

7. Behälter (1) nach einem der vorhergehenden Ansprüche, bei dem der Wert des Versatzes (E) und der Wert des ersten Krümmungsradius (C) derart sind, dass ihr Verhältnis E/C zwischen 1/100 und 1/25 beträgt.

8. Behälter (1) nach Anspruch 7, bei dem das Verhältnis E/C ungefähr 1/50 beträgt.

9. Behälter (1) nach einem der vorhergehenden Ansprüche, bei dem der zentrale Abschnitt (17) und der Umfangsabschnitt (19) nicht zusammenfallende Krümmungsmittelpunkte aufweisen.

10. Behälter (1) nach einem der vorhergehenden Ansprüche, bei dem der zentrale Abschnitt (17) und der Umfangsabschnitt (19) unterschiedliche Krümmungsradien aufweisen.

## Claims

1. Container (1) made of plastic material comprising a body (2) and a petaloid bottom (3) extending the body (2) from a periphery (7), the bottom (3) comprising a bottom wall (4) of outwardly convex general shape, from which there project feet (5) defining crests (8) which together form a base inscribed inside a seating circle (10) of diameter (B) for which a ratio with a diameter (A) of the periphery (7) is less than 4/5, the feet (5) being separated one from the next by portions of the bottom wall (4) which form recessed valleys (12) extending radially from a central zone (6) of the bottom as far as the periphery (7), each valley (12) comprising two adjacent sections, namely:
- a central section (17) which extends from the central zone (6) of the bottom (3) as far as a junction zone (18) situated in vertical alignment with the seating circle (10), and has, in a radial plane, a first radius (C) of curvature,
- a peripheral section (19), which extends from the junction zone (18) as far as the periphery (7), and has, in the said radial plane, a second radius (D) of curvature, **characterized in that** this peripheral section (19) is offset towards the outside of the container (1) by an offset value (E) with respect to the central section (17), the junction zone (18) forming a discontinuity (20) which defines two successive points (21, 22) of inflection,
- the value of the offset (E) between the central section (17) and the peripheral section (19) being equal to the distance between two points of intersection P₁ and P₂, P₁ being the point of intersection of a reference axis (R) with the central section (17), and P₂ the point of intersection of the reference axis (R) with the peripheral section (19), the reference axis (R) joining two centres Oₚ and O_{c}, Oₚ being the centre of curvature of a foot (5) at the crest (8) and O_{c} the centre of curvature of the central section (17), the central section (17) and the peripheral section (19) being able to be extended by extrapolation in order to determine the points of intersection P₁ and P₂.

2. Container (1) according to Claim 1, in which the ratio between the diameter (B) of the seating circle (10) and the diameter (A) of the periphery (7) is greater than 1/2.

3. Container (1) according to Claim 1 or Claim 2, in which the discontinuities (20) together define a first circle (23) of inflection passing through the first points (21) of inflection and a second circle (24) of inflection passing through the second points (22) of inflection, the diameter (F) of the first circle (23) of inflection being less than the diameter (G) of the second circle (24) of inflection.

4. Container (1) according to Claim 3, in which the ratio between the diameter (B) of the seating circle (10) and the diameter (G) of the second circle (24) of inflection is comprised between 1.3 and 0.7.

5. Container (1) according to one of Claims 3 and 4, in which the tangent to the first point (21) of inflection forms with a vertical direction an angle (α**)** that is smaller than the angle (β) formed with the vertical direction by the tangent to the second point (22) of inflection.

6. Container (1) according to one of the preceding claims, in which the bottom (3) is provided with radial grooves (25) extending along the valleys (12) .

7. Container (1) according to one of the preceding claims, in which the value of the offset (E) and the value of the first radius (C) of curvature are such that their ratio E/C is comprised between 1/100 and 1/25.

8. Container (1) according to Claim 7, in which the ratio E/C is around 1/50.

9. Container (1) according to one of the preceding claims, in which the central section (17) and the peripheral section (19) have non-coincident centres of curvature.

10. Container (1) according to one of the preceding claims, in which the central section (17) and the peripheral section (19) have different radii of curvature.
